# DEMANDE DE BREVET EUROPEEN

(11) **EP 1 083 634 A2**
(43) Date de publication de la demande: **14.03.2001**
(21) Numéro de dépôt: 00118229.4
(22) Date de dépôt: 01.09.2000
(51) Int. Cl.: H01R 13/436, H01R 4/24, H01R 12/24

(54) **Connecteurs pour circuit souple**

(30) Priorité: 07.09.1999 FR 9911323; 07.09.1999 FR 9911325
(71) Demandeur: F.C.I. - Framatome Connectors International, 92400 Courbevoie (FR)
(72) Inventeur: Godefroy, Alban, 28230 Epernon (FR); Cappe, Patrice, 28210 Faverolles (FR)
(74) Mandataire: Beetz & Partner Patentanwälte

(57) **Abrégé**

Connecteur pour circuit souple (10), comportant un boîtier (1) muni d'au moins une rangée d'alvéoles longitudinales de réception de contacts (6), un capot (5) manoeuvrable entre une position de pré-insertion des contacts et une position de verrouillage des contacts, le capot comportant au moins un moyen d'appui et de mise en contrainte du circuit souple.

## Description

La présente invention concerne un dispositif de connexion pour circuit souple et plus particulièrement un connecteur pour circuit souple.

Les circuits souples (ou circuits flexibles) sont généralement constitués par une première feuille de matériau isolant souple sur laquelle sont disposées des pistes conductrices par exemple en cuivre, ces pistes étant elles-mêmes recouvertes soit par une seconde feuille de matériau isolant soit par un vernis isolant. Ces circuits sont grandement utilisés dans l'industrie électrique et plusieurs méthodes de connexion existent pour les raccorder à des contacts électriques ou des composants électroniques.

Le document US 3 713 072 concerne dans ce cadre un dispositif de connexion de broches, disposées perpendiculairement au circuit souple, réalisé par des agrafes perçant le circuit flexible, ces agrafes comportant en leur centre un trou de passage de la broche, ces agrafes étant ensuite serties sur le circuit souple.

Le document US 4 749 368 concerne un dispositif de connexion d'un composant à une ou plusieurs pistes d'un circuit souple par des agrafes munies de couronnes de dents de percement enfoncées dans le circuit souple et ensuite serties sur le circuit souple.

Le document US 4 082 402 concerne la réalisation d'un connecteur pour circuit souple pour lequel des contacts électriques comportent d'une part des ailes de percement du circuit souple et d'autre part une terminaison de contact avec un contact complémentaire. Ces contacts connectés au circuit souple sont reçus dans un boîtier isolant destiné à recevoir un boîtier complémentaire comprenant les contacts complémentaires.

Le raccordement des circuits souples à des connecteurs nécessite une attention particulière au niveau de la connexion du circuit souple et des contacts ainsi qu'au niveau de la sortie du connecteur. Il est notamment nécessaire de protéger l'interface du circuit souple et du connecteur contre d'éventuels arrachements.

L'invention se propose de perfectionner cet interface et notamment de rendre le circuit souple plus résistant aux efforts de traction latérale et/ou aux vibrations au niveau de son raccordement aux contacts et au niveau de la sortie du connecteur ainsi que d'éviter tout pliage ou déchirement perpendiculairement aux pistes risquant de couper les pistes conductrices.

Dans ce but, la présente invention concerne notamment un connecteur pour circuit souple comportant un boîtier muni d'au moins une rangée d'alvéoles longitudinales de réception de contacts, un élément de capot manoeuvrable entre une position de pré-insertion des contacts et une position de verrouillage des contacts, l'élément de capot comportant au moins un élément d'appui mettant le circuit souple en contrainte.

L'élément d'appui peut être un pion par contact, ce pion venant dans la position de verrouillage appuyer sur la partie de connexion du contact avec le circuit souple.

Avantageusement, dans ce cas les contacts peuvent comporter deux couronnes de sertissage alignées, les pions venant s'appuyer entre ces couronnes.

Dans un mode de réalisation préférentiel de l'invention, les alvéoles sont, dans la partie du boîtier destinée à recevoir le circuit souple, séparées par des nervures telles que lorsque les contacts sont en position d'insertion complète, le circuit souple vient en appui sur ces nervures sous l'action des pions du capot venant mettre sous contrainte les parties de connexion des contacts avec le circuit souple.

L'élément de capot peut être séparé du boîtier et manoeuvrable dans une direction perpendiculaire à la direction d'insertion des contacts.

Selon la présente invention, le boîtier comporte une échancrure, dans au moins une de ses faces latérales au niveau de sa partie arrière de réception des contacts et du circuit souple, cette échancrure permettant un débordement du circuit souple, tandis que l'élément d'appui mettant le circuit souple en contrainte, comporte au moins une parois latérale du capot, cette paroi latérale déformant le circuit souple au niveau de sa zone insérée dans le boîtier lorsque le capot est en position de verrouillage des contacts.

L'invention sera mieux comprise à la lecture de la description d'un mode de réalisation particulier non limitatif de l'invention en correspondance avec les dessins qui représentent:
- En figure 1, une vue en perspective de côté d'un dispositif selon l'invention monté en position de pré-insertion des contact, circuit souple serti sur les contacts,
- en figure 2, une vue en perspective de côté d'un dispositif selon l'invention monté en position contacts insérés, circuit souple serti sur les contacts, et capot en position de réception des contacts,
- en figure 3, une vue en perspective du boîtier isolant,
- en figure 4, une vue en perspective de dessous d'un capot selon l'invention,
- en figure 5, une vue en perspective de côté d'un dispositif selon l'invention monté en position contacts insérés, circuit souple serti sur les contacts, et capot en position de verrouillage des contacts,
- en figure 6, un détail en vue arrière du dispositif selon la figure 5,
- en figure 7, un détail en vue en perspective de l'arrière du dispositif,
- en figure 8, la vue de la figure 5 avec coupe au niveau d'un alvéole.
- en figure 9, une coupe partielle de l'arrière du connecteur au niveau des zones de raccordement du circuit souple avec les contacts, capot en position verrouillée

La figure 1 représente un connecteur pour circuit souple de type comportant une première feuille isolante, des pistes (100) dont l'une est représentée en pointillés et comportant une seconde feuille isolante recouvrant les pistes. A ce circuit souple sont connectés par une opération de sertissage des contacts (6). Ces contacts sont insérés dans des alvéoles réalisés dans un boîtier qui est visible en figure 3. De façon connue, ces alvéoles comportent une extrémité d'insertion des contacts et une extrémité munie d'une ouverture de raccordement des contacts à des contacts complémentaires. La figure 8 montre une coupe d'une telle alvéole équipée de son contact 6.

Le connecteur comporte en outre un élément de capot (5) ou couvercle, cet élément de capot pouvant être manoeuvré entre deux positions dites position d'insertion des contacts et position de verrouillage des contacts.

Dans l'exemple décrit, le capot est manoeuvrable verticalement c'est à dire dans une direction perpendiculaire au plan horizontal formé par les alvéoles.

Dans l'exemple représenté en figure 1 notamment, la position d'insertion des contacts est réalisée par l'insertion du capot sur le boîtier jusqu'à l'encliquetage de la paroi d'une des fenêtres (60) sur les faces latérales du capot entre un ergot (61) de retenue du capot et un ergot (62) sur les faces latérales du boîtier.

La position de verrouillage des contacts est obtenue en poussant le capot jusqu'à ce que la paroi des fenêtres (60) s'encliquettent derrière les ergots (62) comme visible en figure 5.

Il est à noter que l'invention peut s'appliquer aussi à un connecteur pour lequel le capot est un élément de capot articulé au boîtier, cet élément de capot refermant la partie arrière du boîtier comme décrit dans le document US 4082402. Dans ce cas, seul un ergot de verrouillage final est nécessaire sur les faces latérales du boîtier.

Le contact (6) visible en figure 8 de raccordement pour circuit souple est muni d'une terminaison (20) de raccordement à un contact complémentaire, d'une partie centrale allongée (21) formant plancher et d'une partie de connexion à percement d'isolant (22). La terminaison de raccordement peut notamment être, comme représenté, de type femelle et constituée d'une cage munie d'une ou plusieurs lames de contact élastiques.

La partie de percement d'isolant (22), du contact (6) est, dans l'exemple représenté sur la figure 7, de type comportant au moins une couronne de dents (23) destinée à percer le circuit souple et être sertie dans le circuit souple pour réaliser un contact avec une piste 100 du circuit souple 10. D'autres configurations telles des lames de percement sont envisageables sans sortir du cadre de l'invention, de telles configurations étant bien connues dans le domaine du raccordement de circuits souples.

Par mesure de simplification une seule piste 100 est représentée en figure 1 étant bien entendu qu'il y a plusieurs pistes sur le circuit souple.

Avantageusement deux couronnes (23, 23') de sertissage alignées sont réalisées pour améliorer la connexion.

Comme vu précédemment, la figure 1 donne une vue générale d'un connecteur pour circuit souple selon l'invention comportant des contacts (6), un boîtier (1), muni d'alvéoles (2) de réception des contacts (6). En figure 1, les contacts sont en position de pré-insertion. Cette position de pré-insertion permet de livrer des connecteurs munis de leurs contacts et permet, dans un outil adapté, de positionner le circuit souple et de sertir en une opération l'ensemble des éléments de percement et de sertissage (23, 23') sur les pistes (100).

Une fois le sertissage effectué, une poussée sur le circuit souple dans le sens d'insertion des contacts permet d'entrer les contacts entièrement dans l'isolant (1). La figure 2 montre le connecteur avec les contacts insérés, le capot étant toujours en position de pré-insertion, et les figures 5 et 8, le connecteur avec les contacts inséré, le capot (5) étant en position de verrouillage.

Selon les figures, le capot (5) est manoeuvrable dans une direction perpendiculaire aux alvéoles entre une position de pré-insertion des contacts et une position d'insertion complète et de verrouillage des contacts. L'invention s'applique de la même façon à une configuration de connecteur pour laquelle le capot est un élément relié au boîtier par une charnière.

Lorsque les contacts sont totalement insérés, le capot est poussé verticalement en position de verrouillage. Le verrouillage du capot se fait par l'encliquetage de la fenêtre (60) sur un second ergot (62). Dans la position de verrouillage, les pions (31) viennent appuyer sur la partie de connexion (22) du contact avec le circuit souple. Cet appui met en contrainte et fait fléchir le partie de sertissage qui dans sa position naturelle est surélevée par rapport à la paroi inférieure du boîtier. Ces pions constituent alors l'élément d'appui mettant le circuit souple en contrainte. Ainsi les pions constituent un premier moyen de contrainte de la zone de connexion par sertissage permettant une meilleure tenue de cette zone de connexion en vibrations.

En se rapportant à la figure 7 on voit que la paroi inférieure (35) du boîtier (1) comporte des nervures (40) séparant les alvéoles (2). Ces nervures sont situées sous la partie du circuit souple insérée dans le boîtier. Le fléchissement de la partie de sertissage (22) fait venir le circuit souple en contact avec les nervures encadrant les contacts et, en adaptant la hauteur des nervures par rapport à la hauteur des pions (31) il est possible de contraindre le circuit souple et de lui donner un profil ondulé comme visible en figure 9 sous cet effet d'appuis opposés décalés. Cette contrainte rigidifie notablement la zone de connexion du circuit souple (10) la rendant plus apte à supporter les vibrations notamment rencontrées dans les applications automobiles et la rendant plus résistante à des éventuels efforts de pliage appliqués en sortie du connecteur. Les pions et les nervures forment ainsi respectivement moyens d'appui et de contre appui.

Dans le cas ou la zone de sertissage comporte deux couronnes de sertissage (23, 23') alignées, les pions (31) viennent s'appuyer entre ces couronnes renforçant encore la zone de connexion.

Pour réaliser une fonction de verrouillage secondaire du contact dans l'alvéole le contact peut comprendre une butée (30) par exemple constituée par un volet rabattu de la terminaison (20) ou par la cage de la terminaison elle-même, le capot comprenant un doigt (4) de retenue complémentaire du contact coopérant avec la butée (30) pour effectuer le verrouillage du contact (6) dans l'alvéole le capot étant en position fermée. Les doigts (4) sont visibles en figure 4, ces doigts pouvant traverser des trous du boîtier ou, comme ici représenté, une échancrure (3) de la face supérieure du boîtier (1). Cette constitution permet en outre d'interdire la fermeture et le verrouillage du capot lorsque les contacts ne sont pas totalement insérés, les doigts (4) butant dans ce cas contre la partie supérieure de la terminaison (20). l'élément de capot peut comporter en outre une paroi arrière (16) refermant l'arrière du boîtier.

Toujours dans le cadre de l'invention, l'élément de capot peut comporter des parois latérales dont l'arrière (11) constitue une zone destinée à déformer le circuit souple. Lorsque le capot est en position de pré-insertion des contacts, la paroi (11) se termine au dessus du plan correspondant à l'insertion du circuit souple dans le boîtier. Le boîtier comporte pour sa part des éléments de parois latérales (13, 14) arrières séparées par une échancrure (8), cette échancrure 8 permettant un débordement du circuit souple, le circuit souple étant ainsi déformé sur au moins un de ses coins inséré dans le boîtier par un effet de cisaillement entre la paroi (13) du boîtier et la paroi (11) du capot.

Ces parois latérales (11) forment aussi élément d'appui mettant le circuit souple en contrainte, la paroi (13) du boîtier formant élément de contre appui.

Cette déformation d'au moins un côté de l'extrémité du circuit souple rigidifie la liaison du circuit souple et du boîtier et rigidifie le circuit souple localement par contrainte et gauchissement le rendant plus résistant à d'éventuels efforts d'arrachement.

Avantageusement, l'arête de la paroi (11) de l'élément de capot comporte un profil incliné par rapport à l'axe des contacts et du circuit souple. Cette inclinaison que l'on voit en figure 5 est telle que la contrainte appliquée au circuit souple est maximale au bout du circuit souple et décroît dans la direction de la sortie du boîtier ce qui revient à diminuer la courbure du circuit souple en sortie du boîtier et à l'augmenter à l'extrémité du circuit souple. Le circuit souple prend ainsi un profil gauchi dont la courbure est maximale à l'extrémité du circuit souple.

Dans le même but, l'arête de la demi-paroi inférieure (13) du boîtier peut comporter une pente d'inclinaison opposée à la pente de l'arête de la paroi de l'élément de capot de façon à diminuer la contrainte sur le circuit souple en sortie du boîtier.

En conformant la demi paroi supérieure (14) avec un arête de pente opposée à la demi-paroi inférieure on donne à l'échancrure (8) un profil en V ouvert vers l'arrière ce qui facilite l'insertion du circuit souple.

Les parois latérales du boîtier au niveau des échancrures formant une demi-paroi supérieure (14) et une demi-paroi inférieure (13), la demi-paroi supérieure peut déborder latéralement par rapport à la demi-paroi inférieure formant ainsi une surface d'appui pour les parois latérales du capot et donner ainsi une largeur précise à la zone dans laquelle vient se loger la partie déformée du circuit souple.

L'invention ne se limite pas à l'exemple décrit sur les figures et, comme indiqué précédemment, une configuration pour laquelle le capot consiste en un élément relié au boîtier par une charnière et manoeuvrable en rotation est envisageable tout en restant dans le cadre de l'invention.

## Revendications

1. Connecteur pour circuit souple (10), comportant un boîtier (1) muni d'au moins une rangée d'alvéoles (2) longitudinales de réception de contacts (6), un élément de capot (5) manoeuvrable entre une position de pré-insertion des contacts et une position de verrouillage des contacts, caractérisé en ce que l'élément de capot (5) comporte au moins un élément d'appui venant mettre le circuit souple en contrainte.

2. Connecteur selon la revendication 1 caractérisé en ce que l'élément d'appui comporte au moins un pion (31) par contact, ce pion (31) venant dans la position de verrouillage appuyer sur la partie de connexion (22) du contact avec le circuit souple.

3. Connecteur selon la revendication 2 caractérisé en ce que les contacts comportant deux couronnes de sertissage (23, 23') alignées, les pions (31) viennent s'appuyer entre ces couronnes.

4. Connecteur selon l'une des revendication 2 ou 3 caractérisé en ce que les alvéoles (2) sont, dans la partie du boîtier destinée à recevoir le circuit souple, séparées par des nervures (40) telles que lorsque les contacts sont en position d'insertion complète, le circuit souple vient en appui sur ces nervures sous l'action des pions (31) du capot.

5. Connecteur selon la revendication 4 caractérisé en ce que les parties de connexion (22) des contacts avec le circuit souple fléchissent sous l'action des pions (31) dans un sens contraire à l'appui du circuit souple sur les nervures (40), le circuit souple prenant ainsi une conformation ondulée.

6. Connecteur selon l'une quelconque des revendications précédentes caractérisé en ce que l'élément de capot et le boîtier comportent des moyens complémentaires de retenue (60, 62) en position de verrouillage.

7. Connecteur selon l'une quelconque des revendications précédentes caractérisé en ce que l'élément de capot comporte une paroi arrière (16) refermant l'arrière du boîtier.

8. Connecteur selon l'une quelconque des revendications précédentes caractérisé en ce que le contact comprend une butée (30) constituée par un volet rabattu de la terminaison (20), le capot comprenant un doigt 4 de retenue complémentaire du contact coopérant avec la butée (30) pour effectuer un verrouillage du contact (6) dans l'alvéole, le capot étant en position fermée.

9. Connecteur selon l'une des revendications précédentes caractérisé en ce que le boîtier comporte, dans au moins une de ses faces latérales (7), au niveau de sa partie arrière de réception des contacts et du circuit souple, une échancrure (8) permettant un débordement du circuit souple (10), et en ce que l'élément d'appui comporte au moins une paroi latérale (11) du capot destinée à déformer le circuit souple au niveau de sa zone insérée dans le boîtier, lorsque l'élément de capot est en position de verrouillage des contacts.

10. Connecteur selon la revendication 9 caractérisé en ce que l'échancrure (8) comporte un profil en V ouvert vers l'arrière.

11. Connecteur pour circuit souple selon l'une des revendications 9 ou 10 caractérisé en ce que la paroi latérale (11) de l'élément de capot a une arête inclinée (12) de telle sorte que la déformation du circuit souple comporte un profil gauchi (15) dont la courbure soit maximale à l'extrémité du circuit souple inséré dans le boîtier.

12. Connecteur pour circuit souple selon l'une des revendications 9 à 11 caractérisé en ce que la paroi latérale du boîtier au niveau de l'échancrure forme une demi-paroi supérieure (14) et une demi-paroi inférieure (13), la demi-paroi supérieure débordant latéralement par rapport à la demi-paroi inférieure formant ainsi une surface d'appui pour une paroi latérale de l'élément de capot.
